# EUROPÄISCHE PATENTSCHRIFT

(11) **EP 0 003 573 B1**
(45) Veröffentlichungstag und Bekanntmachung des Hinweises auf die Patenterteilung: **16.02.1983**
(21) Anmeldenummer: 79100309.8
(22) Anmeldetag: 02.02.1979
(51) Int. Cl.: B65B 19/18, B65B 19/22

(54) **Verfahren und Vorrichtung zum Zusammenführen von Gegenständen in einer Verpackungsmaschine**
Method and apparatus for bringing together articles in a packaging machine
Procédé et dispositif pour réunir des objets dans une machine d' emballage

(30) Priorität: 15.02.1978 DE 2806263
(43) Veröffentlichungstag der Anmeldung: 22.08.1979
(62) Teilanmeldung aus: 81102133.6
(73) Patentinhaber: FOCKE & CO., 27283 Verden (DE)
(72) Erfinder: Focke, Heinz, D-2810 Verden (DE)
(74) Vertreter: Bolte, Erich, Dipl.-Ing.

## Beschreibung

### Beschreibung

Die Erfindung betrifft ein Verfahren und eine Vorrichtung zum Zusammenführen von Gegenständen in einer Verpackungsmaschine, insbesondere zum Einführen des Packungsinhalts in eine Packung.

Das Problem der Zusammenführung von Gegenständen tritt in der Verpackungsindustrie sehr vielfältig auf. Vorwiegend geht es darum, den Packungsinhalt in eine teilweise fertiggestellte bzw. einseitig offene Packung einzuführen. Als beispielhaftes Anwendungsgebiet kann die Fertigstellung von Zigarettenpackungen des Typs "Schieber und Hülse" genannt werden. Der Vorgang des Zusammenführens von zwei Gegenständen besteht darin, daß der mit dem Packungsinhalt gefüllte Schieber in die aufgerichtete Hülse einzuführen ist.

Bei der Zigarettepackmaschine gemäß der DE-A-2 244 533 erfolgt die Umhüllung einzelner Zigarettenblöcke mit einem inneren Stanniol-Einschlag und einem äußeren Einschlag aus einem etwas steiferen Material durch herkömmliches Herumfalten entsprechender Zuschnitte um die Zigarettenblöcke längs einer bestimmten Förderstrecke auf einem Einschlagrevolver. Die Übergabe der Zigarettenblöcke von einem Zuförderer zu einem Preßrevolver und von diesem zum Einschlagrevolver erfolgt jeweils während einer Stillstandsphase der gesamten Maschine mittels quer zur Förderrichtung bewegbarer Stößel.

Ganz ähnlich arbeitet die Zigarettenpackmaschine gemäß der DE-A-2 308 714.

Diese bekannten Maschinen sind relativ konstruktionsaufwendig und erlauben insbesondere keinen kontinuierlichen Verfahrensablauf.

Der vorliegenden Erfindung liegt die Aufgabe zugrunde, ein Verfahren und eine Vorrichtung für die kontinuierliche Zusammenführung von Gegenständen zu schaffen, insbesondere für die kontinuierliche Einführung des Packungsinhalts in eine wenigstens teilweise offene Packung.

Diese Aufgabe wird verfahrenmäßig durch die kennzeichnenden Merkmale des Patentanspruches 1 und vorrichtungsmäßig durch die kennzeichnenden Merkmale des Patentanspruches 6 gelöst.

Der Vorteil der Erfindung liegt einmal in der kontinuierlichen Betriebsweise, die stets eine höhere Leistung der ausführenden Verpackungsmaschine bewirkt. Darüber hinaus erlaubt die Erfindung eine kompakte Bauweise der Verpackungsmaschine, obwohl die Zusammenführung der Gegenstände sich über einen längeren Umlaufbereich der erfindungsgemäß verwendeten Revolver erstreckt.

Bevorzugte Weiterbildungen der Erfindung sind in den Ansprüchen 2 bis 5 und 7 bis 10 näher beschrieben.

Nachstehend wird ein Ausführungsbeispiel der erfindungsgemäßen Vorrichtung, die auch die Durchführung des erfindungsgemäßen Verfahrens erlaubt, anhand der beigefügten Zeichnung näher erläutert. Es zeigen:
Fig. 1: eine Zigarettenpackung des Typs "Schieber und Hülse" in perspektivischer Darstellung,
Fig. 2: einen Teil der Vorrichtung zum Zusammenführen von Gegenständen, insbesondere Schieber und Hülse eine Packung gemäß Fig. 1, in stark vereinfachter Seitenansicht,
Fig. 3: eine Ansicht entsprechend Fig. 2 mit anderen Details der Vorrichtung, in etwas vergrößertem Maßstab,
Fig. 4: eine Längsansicht, teilweise im Schnitt, der Vorrichtung gemäß Fig. 2 und 3,
Fig. 5: eine Einzelheit aus der Darstellung gemäß Fig. 4 im vergrößerten Maßstab,
Fig. 6: ein Detail aus Fig. 5 in einer um 90° versetzen Ansicht, in nochmals vergrößertem Maßstab.

Die in den Zeichnungen dargestellte Vorrichtung besteht aus mehreren zusammenwirkenden Einzelaggregaten, die untereinander optimal zusammenwirken, aber auch in anderem Zusammenhang einsetzbar sind. Durch ein Zusammenführungsaggregat 10 können bei kontinuierlichem Bewegungsablauf Gegenstände miteinander vereinigt werden. Im vorliegenden Fall sind diese Gegenstände ein Hülse 11 einerseits und ein gefüllter Schieber 12 einer in Fig. 1 als Beispiel gezeigten Zigarettenpackung des Typs "Schieber und Hülse". Eine Übergabevorrichtung 13 dient der Zuführung von Gegenständen - im vorliegenden Fall des gefüllten Schiebers 12 - zu einem umlaufenden Revolver. Dieser Übergabevorrichtung 13 ist eine Hubvorrichtung 14 vorgeordnet, durch die Gegenstände von einem im vorliegenden Falle geradlinig verlaufenden Förderer 15 an die Hubvorrichtung 14 übergeben werden. Fig. 11 zeigt Einzelheiten einer in besonderer Weise bewegten Schwinge 16, ebenfalls zur Übergabe von Gegenständen an einen umlaufenden Revolver. Im vorliegenden Falle handelt es sich dabei um flach zusammengelegte Zuschnitte zur Bildung der Hülse 11. Schließlich ist hervorzuheben ein ebenfalls in Fig. 11 dargestellter Aufrichter 17, durch den während der Bewegung des Revolvers durch diesen aufgenommene Zuschnitte, insbes. für die Hülse 11, auffaltbar sind.

Das Zusammenführungsaggregat 10 (siehe insb. Fig. 4) stellt sich als sehr kompaktes Gebilde dar. Auf einer gemeinsamen Hauptachse 18 sind zwei Revolver 19 und 20 drehbar gelagert. Jeder dieser Revolver 19, 20 dient zur Aufnahme von Gegenständen, die miteinander vereinigt werden sollen. Im vorliegenden Falle nimmt der Revolver 19 in Taschen 21 den Schieber 12 mit den Zigaretten auf, während die Hülsen 11 in Haltern 22 des Revolvers 20 transportiert werden. Die beiden Revolver 19 und 20 laufen kontinuierlich und mit gleicher Geschwindigkeit um, derart, daß Taschen 21 und Halter 22 in Axialrichtung einander gegenüberliegen. Die Zusammenführung erfolgt derart, daß die Schieber 12 durch Stößel 23 aus den Taschen 21 in Axialrichtung ausgestoßen und in die offenen Hülsen 11 in den Haltern 22 des Revolvers 20 eingeschoben werden. Während des Umlaufs der Revolver 19, 20 findet demnach eine Axialverschiebung der Schieber 12 statt.

Der Revolver 19 wird im vorliegenden Fall durch Taschen 21 gebildet, die lediglich aus zwei seitlichen U-förmigen Seitenwänden 24 und 25 (Fig. 2) bestehen. Eine Seitenwand 24 ist dabei feststehend angeordnet, während die Seitenwand 25 Teil eines Schwenkhebels 26 ist. Dieser ist drehbar zwischen Anschlägen 27 auf einer Tragstange 28 gelagert. Entsprechend der Anzahl der Taschen 21 sind mehrere Tragstangen 28. konzentrisch zur Hauptachse 18 mit Abstand von dieser angeordnet.

Zur Aufnahme der Gegenstände, nämlich Schieber 12, durch die Taschen 21 ist die bewegbare Seitenwand 25 durch entsprechende Bewegung des Schwenkhebels 26 zurückziehbar. Diese Offnungs- und Schließbewegung der Tasche 21 bzw. des Schwenkhebels 26 ist durch eine Verlängerung 29 des Schwenkhebels 26 steuerbar. Diese tritt mitt einer Tastrolle 30 in eine Steuernut 31 einer feststehenden, nämlich auf der Hauptachse 18 gelagerten Steuerscheibe 32 ein. Die Tragstangen 28 laufen längs einer kreisförmigen Bahn um die Hauptachse 18 um. Während dieses Umlaufs werden die Öffnungs- und Schließbewegungen der Tasche 21 durch die Tastrolle 30 von der Steuernut 31 abgeleitet.

Mit Abstand von den Tragstangen 28 und parallel zu diesen sind Führungsstangen 33 angeordnet. Diese und die Tragstangen 28 dienen jeweils zur Gleitlagerung des Stößels 23 bzw. eines Schenkels 34 desselben. Der Stößel 23 ist dadurch ausschließlich in Axialrichtung auf der Tragstange 28 und der Führungsstange 33 verschiebbar.

Zur Durchführung der gesteuerten Hin- und Herbewegungen des Stößels 23 ist das Ende des Schenkels 34 mit einer Tastrolle 35 ausgerüstet, die in einer Steuernut 36 am Umfang eines Steuerzylinders 37 gebildet ist. Dieser Steuerzylinder ist ebenfalls fest auf der Hauptachse 18 gelagert. Der Stößel 23 bzw. dessen Stößelkopf 38 ist so bemessen, daß dieses Teil zwischen den Seitenwänden 24 und 25 der Tasche 21 bewegbar ist.

Der Revolver 20 wird durch eine Revolverscheibe 39 gebildet, die drehbar auf der Hauptachse 18 gelagert ist. Am Außenumfang der Revolverscheibe 39 werden in gleicher Anordnung und Relativstellung die Halter 22 gebildet. Diese bestehen im vorliegenden Fall aus einem Lagersockel 40, der unmittelbar an der Revolverscheibe 39 angebracht ist und zur Aufnahme, nämlich Anlage der betreffenden Gegenstände, im vorliegenden Fall der Hülsen 11, dienen. Eine radial nach außen gerichtete Fläche der Lagersockel 40 ist mit Saugbohrungen 41 ausgerüstet, die über Saugleitungen 42 an eine zentrale Unterdruckquelle angeschlossen sind. Wie aus Fig. 4 ersichtlich, führen die abgewinkelten Saugleitungen 42 jedes Lagersockels 40 an eine Ringleitung 43 einer an der Revolverscheibe 39 anliegenden, feststehenden Gegenscheibe 44. Diese ist wiederum feststehend auf der Hauptachse 18 angeordnet. Die Gegenscheibe 44 bildet zugleich den seitlichen Abschluß des Zusammenführungsaggregates 10 auf dieser Seite.

Zu den Haltern 22 gehört jeweils ein in Radialrichtung relativ zu den Lagersockeln 40 bewegbarer Seitenbegrenzer 45 mit zwei Stützschenkeln 46 und 47. Die Bewegungen werden jeweils durch eine Schubstange 48 übertragen, die mit einer Tastrolle 49 an einem angewinkelten Ende in eine Steuernut 50 der Gegenscheibe 44 eintritt. Diese ist so gestaltet, daß während des Umlaufs des Revolvers 20 die Seitenbegrenzer 45 in Radialrichtung nach außen oder innen bewegt werden. Die Schubstangen 48 sind jeweils in einem Lagerstück 51 der Revolverscheibe 39 geführt.

Durch die Beweglichkeit der Seitenbegrenzer 45 können die Stützschenkel 46, 47 völlig nach innen zurückgezogen werden (Fig. 3 unterer Bereich), so daß die nach außen gerichteten Flächen der Lagersockel 40 zur Aufnahme von Gegenständen freiliegen. Deshalb ist es möglich, Gegenstände aufzunehmen, deren Querabmessungen größer sind als der Abstand zwischen den Stützschenkeln 46, 47. Dies ist hier der Fall, wenn die Hülsen 11 in flach zusammengedrückter Gestalt den Lagersockeln 40 zugeführt und von diesen aufgenommen werden. Erst nach dem Aufrichten der Hülse 11 1 in eine dreidimensionale, nämlich quaderförmige Gestalt werden die Seitenbegrenzer 45 radial nach außen bewegt und umfassen nun mit den Stützschenkeln 46, 47 den Gegenstand, nämlich die Hülse 11, auch im Bereich der Seiten.

An der Revolverscheibe 39 sind auch die (unbeweglichen) Seitenwände 24 der Taschen 21 des Revolvers 19 angebracht.

Um das Einführen des Schiebers 12 in die in Axialrichtung jeweils gegenüberliegende Hülse 11 zu erleichtern, ist den Hülsen 11 jeweils eine mit umlaufende Einführungshilfe zugeordnet. Diese besteht aus vier Eckführungen 52, die im Bereich der Ecken der Hülse 11 an deren Eintrittsseite schwenkbar gelagert sind. Schwenkachsen 53 für diese Eckführungen 52 sind übereck angeordnet, so daß die Eckführungen 52 aus einer zurückgeschwenkten Stellung in die Ecken der Hülse 11 geschwenkt werden können (siehe Fig. 9 und 10). Die Eintrittsbewegung der Eckführungen 52 in die Mündung der Hülse 11 besteht aus einer überlagerten Schwenkbewegung und Axialbewegung. Erstere wird durch den an den Eckführungen 52 vorbeibewegten Schieber 12 selbst ausgeführt. Eine hiermit synchrone Bewegung der Eckführungen 52 in Axialrichtung in die Hülse 11 wird durch einen Träger 54 bewirkt, der jeweils mit der in Axialrichtung bewegbaren Führungsstange 33 verbunden ist. Die Bewegung wird dadurch gesteuert, daß der Träger 54 mit einer am unteren bzw. radial innenliegenden Ende angeordneten Tastrolle 55 in eine zugeordnete Steuernut 56 am Außenumfang der Steuerscheibe 32 eintritt. Der Träger 54 ist im übrigen gleitbar auf der Tragstange 28 gelagert und dadurch für ausschließliche Axialbewegungen geführt.

Die Bewegungen der einzelnen beweglichen Teile des Zusammenführungsaggregats 10 werden durch einen gemeinsamen Antrieb bewirkt. Dieser besteht hier aus einem auf der Hauptachse 18 gelagerten Triebrad 57, mit dem eine ebenfalls mit umlaufende Antriebsscheibe 58 verbunden ist. Die Antriebsscheibe 58 ist durch die achsparallel verlaufenden Tragstangen 28 fest mit der als Gegenstück wirkenden Revolverscheibe 39 verbunden. Die Führungsstangen 33 sind mit ihren Enden sowohl in der Antriebsscheibe 58 als auch in der Revolverscheibe 39 axial verschiebbar gleitend gelagert. Das eine Vielzahl von Funktionen ausführende Zusammenführungsaggregat 10 ist somit sehr kompakt und übersichtlich gebaut.

## Patentansprüche

1. Verfahren zum Zusammenführen von Gegenständen in einer Verpackungsmaschine, insbesondere zum Einführen des Packungsinhalts in eine Packung, dadurch gekennzeichnet, daß die zusammenzuführenden Gegenstände, Hülse (11), Schieber (12), gleichachsig und mit gleicher Geschwindigkeit je längs koaxialer Kreisbahnen gleichen Durchmessers gefördert und durch Axialverschiebung wenigstens eines der Gegenstände miteinander vereinigt werden.

2. Verfahren nach Anspruch 1, dadurch gekennzeichnet, daß zum Einführen des Packungsinhalts, Schieber (12), in eine Packung, Hülse (11), diese einander gleichachsig gegenüberliegend je längs Kreisbahnen gleichen Durchmessers gefördert werden und der Packungsinhalt während einer Teilkreisbewegung durch Axialverschiebung in die offene Packung eingeschoben wird.

3. Verfahren nach Anspruch 1 oder 2, dadurch gekennzeichnet, daß die Packung, insbesondere eine Hülse (11) für eine Packung der Typs "Schieber und Hülse" wahrend der Förderung längs der Kreisbahn aus einer flachen Ausgangsstellung aufgerichtet wird.

4. Verfahren nach einem oder mehreren der Ansprüche 1 bis 3, dadurch gekennzeichnet, daß zum Einführen von Gegenständen, insbesondere Packungen beziehungsweise Schieber (12), in die Umlaufbahn eines kontinuierlich umlaufenden Revolvers (19) mit Taschen (21), wobei die Gegenstände (Schieber 12) mit einer von der Geschwindigkeit des Revolvers (19) abweichenden Geschwindigkeit, insbesondere taktweise, zugeführt werden, der Gegenstand (Schieber 12) längs einer an den Revolver (19) heranführenden Bewegungsbahn auf die Geschwipdigkeit des Revolvers (19) beschleunigt und bei momentan gleicher Geschwindigkeit wie dieser an den Revolver (19) beziehungsweise dessen Tasche (21) oder dergleichen übergeben wird.

5. Verfahren nach Anspruch 4, dadurch gekennzeichnet, daß die Gegenstände längs einer zum Revolver (19) achsparallelen Kreisbahn, insbesondere längs eines Viertelkreises, bewegt werden, die wenigstens im Bereich der übergabe des Gegenstands an den Revolver (19) in die Bewegungsbahn des Revolvers (19) beziehungsweise der Tasche (21) derselben eintritt.

6. Vorrichtung zum Zusammenführen von Gegenständen in einer Verpackungsmaschine, insbesondere zum Einführen des Packungsinhalts in eine Packung, gekennzeichnet durch zwei gleichachsig gelagerte, kontinuierlich und mit gleicher Geschwindigkeit umlaufende Revolver (19, 20) je mit einer Mehrzahl von Taschen (21) beziehungsweise Haltern (22) zur Aufnahme von Gegenständen, insbesondere des Packungsinhalts, Schieber (12), beziehungsweise der Packung, Hülse (11), und durch axial gerichtete Förderorgane (Stößel 23) für die axial gerichtete Verschiebung der Gegenstände.

7. Vorrichtung nach Anspruch 6, dadurch gekennzeichnet, daß jeder Tasche (21) des Revolvers (19) ein axial bewegbarer Stößel (23) zugeordnet ist, durch den der Gegenstand (Schieber 12) aus der Tasche (21) heraus- und einem benachbarten Gegenstand zuführbar, insbesondere in eine offene Parkung (Hülse 11) in einem Halter (22) einschiebbar ist.

8. Vorrichtung nach Anspruch 6 oder 7, dadurch gekennzeichnet, daß bei hülsenförmigen Packungen (Hülse 11) an der eintrittsseite für den Packungsinhalt (Schieber 12) in die Öffnung jeder Hülse (11) eintretende Eckführungen (52) angeordnet sind.

9. Vorrichtung nach einem der Ansprüche 6 bis 8, dadurch gekennzeichnet, daß jeder Halter (22) einen am Außenumfang einer Revolverscheibe (39) angeordneten Lagersockel (40) umfaßt, auf dem durch Saugluft der Gegenstand (Hülse 11) fixierbar ist.

10. Vorrichtung nach Anspruch 9, dadurch gekennzeichnet, daß dem Halter (22) seitliche Führungen für den Gegenstand, insbesondere radial bewegbare Seitenbegrenzer (45) mit die Seiten des Gegenstands führenden Stützschenkeln (46, 47) zugeordnet sind.

## Revendications

1. Procédé de réunion d'objets dans une machine d'emballage, en particulier d'introduction du contenu d'un emballage dans cet emballage caractérisé par le fait que les objets à réunir (fourreau 11, tiroir 12) sont transportés suivant le même axe et à la même vitesse le long de trajectoires circulaires coaxiales de même diamètre et sont réunis par déplacement axial d'au moins l'un d'eux.

2. Procédé selon la revendication 1, caractérisé par le fait que pour l'introduction du contenu d'un emballage (tiroir 12) dans cet emballage (fourreau 11 ), ceux-ci sont transportés l'un en face de l'autre suivant le même axe, le long de trajectoires circulaires de même diamètre et le contenu est introduit dans l'emballage ouvert par déplacement axial pendant un mouvement circulaire partiel.

3. Procédé selon l'une des revendications 1 et 2, caractérisé par le fait que, pendant le transport le long de la trajectoire circulaire, l'emballage, en particulier un fourreau (11) d'un emballage du type à tiroir et fourreau, est redressé à partir d'un état initial plat.

4. Procédé selon une ou plusieurs des revendications 1 à 3, caractérisé par le fait que pour que l'introduction d'objets, en particulier d'emballages ou de tiroirs (12), sur la trajectoire d'une tourelle (19) tournant de façon continue et pourvue de poches (21), les objets (tiroirs 12) étant amenés à une vitesse différente de la vitesse de la tourelle (19), en particulier pas à pas, l'objet (tiroir 12) est accéléré jusqu'à la vitesse de la tourelle (19) le long d'une trajectoire l'amenant à la tourelle (19), et, sa vitesse étant momentanément la même que celle de la tourelle (19), est transféré à la tourelle (19), plus précisément à la poche (21) de celle-ci.

5. Procédé selon la revendication 4, caractérisé par la fait que les objets sont mus le long d'une trajectoire circulaire dont l'axe est parallèle à celui de la tourelle (19), en particulier le long d'au quart de cercle, laquelle trajectoire circulaire, au moins dans la zone de transfert de l'objet à la tourelle (19), coupe la trajectoire de la tourelle (19), plus précisément de la poche (21 ) de celle-ci.

6. Dispositif de réunion d'objets dans une machine d'emballage, en particulier d'introduction du contenu d'un emballage dans cet emballage, caractérisé par le fait qu'il comporte deux tourelles (19, 20), montées sur le même axe et tournant de façon continue et à la même vitesse, qui comportent chacune une série de poches (21) ou de supports (22) destinés à recevoir des objets, en particulier le contenu de l'emballage (tiroir 12) ou l'emballage (fourreau . 11), et qu'il comporte des organes de transport dirigés axialement (poussoirs 23) destinés à déplacer axialement les objets.

7. Dispositif selon la revendication 6, caractérisé par le fait qu'à chaque poche (21) de la tourelle (19), est adjoint un poussoir (23) mobile axialement qui peut faire sortir l'objet (tiroir 12) de la poche (21 ) et le conduire à un objet voisin, en particulier l'introduire dans un emballage ouvert (fourreau 11) se trouvant dans un support (22).

8. Dispositif selon l'une des revendications 6 et 7, caractérisé par le fait que, dans le cas d'emballages en forme de fourreau (fourreau 11), des guides de coin (52), entrant dans l'ouverture de chaque fourreau ( 1 1 sont prévus du côté de l'entrée du contenu de l'emballage (tiroir 12).

9. Dispositif selon l'une des revendications 6 à 8, caractérisé par le fait que chaque support (22) comporte un socle d'appui (40) monté sur le pourtour extérieur d'un disque tourelle (39) et sur lequel l'objet (fourreau 11) peut être fixé par aspiration.

10. Dispositif selon la revendication 9, caractérisé par le fait qu'au support (22) sont adjoints des guides latéraux de guidage de l'objet, en particulier des limiteurs latéraux (45) mobiles radialement, comportant des branches d'appui (46, 47) guidant les côtés de l'objet.

## Claims

1. Method for combining objects in a packaging machine, in particular for inserting the contents in a pack, characterised in that the objects to be combined, sleeve (11), slide (12) are respectively conveyed coaxially and at the same speed along coaxial circular paths of the same diameter and are combined with each other due to axial displacement of at least one of the objects.

2. Method according to claim 1, characterised in that for inserting the contents, slide (12), in a pack, sleeve (11), the latter are conveyed coaxially opposite each other respectively along circular paths of the same diameter and the contents are inserted in the open pack during a partial circular movement due to axial displacement.

3. Method according to claim 1 or 2, characterised in that the pack, in particular a sleeve (11) for a pack of the "slide and sleeve" type is erected from a flat initial position during conveyance along the circular path.

4. Method according to one or more of claims 1 to 3, characterised in that for inserting objects, in particular packs, respectively slides (12), into the circular path of a continuously revolving turret (19) with compartments (21), in which case the objects (slides 12) are supplied at a speed varying from the speed of the turret (19), in particular cyclically, the object (slide 12) is accelerated along a path of motion leading to the turret (19) to the speed of the turret (19) and on reaching the same instantaneous speed as the latter, it is transferred to the turret (19) respectively its compartments (21 ) or the like.

5. Method according to claim 4, characterised in that the objects are moved along a circular path axis parallel to the turret (19), in particular along a quarter circle, which at least in the region of the transfer of the object to the turret (19) enters the path of movement of the turret (19) respectively the compartments (21) of the latter.

6. Apparatus for combining objects in a packaging machine, in particular for inserting the contents in a pack, characterised by two turrets (19, 20), mounted coaxially, revolving continuously and at the same speed, each with a plurality of compartments (21) respectively holders (22) for receiving objects, in particular the contents, slide (12), respectively the pack, sleeve (11) and by axially directed conveying members (plunges 23) for the axially directed displacement of the objects.

7. Apparatus according to claim 6, characterised in that associated with each compartment (21) of the turret (19) is an axially movable plunger (23), by which the object (slide 12) can be discharged from the compartment (21) and supplied to an adjacent object, in particular can be inserted into an open pack (sleeve 11) in a holder (22).

8. Apparatus according to claim 6 or 7, characterised in that in the case of sleeve-like packs (sleeve 11), corner guides (52) entering the opening of each sleeve (11) are located at the inlet side for the contents (slide 12).

9. Apparatus according to one of claims 6 to 8, characterised in that each holder (22) surrounds a support (40) located on the outer periphery of a turret disc (39), on which support the object (sleeve 11) can be fixed by suction.

10. Apparatus according to claim 9, characterised in that associated with the holder (22) are lateral guides for the object, in particular radially movable traversing stops (45) with support arms (46, 47) guiding the sides of the object.
